# EUROPÄISCHE PATENTSCHRIFT

(11) **EP 3 494 264 B1**
(45) Veröffentlichungstag und Bekanntmachung des Hinweises auf die Patenterteilung: **14.09.2022**
(21) Anmeldenummer: 17748761.8
(22) Anmeldetag: 04.08.2017
(51) Int. Cl.: E04B 1/14, B28B 11/04, B28B 19/00, B28B 23/00, E04C 2/288, E04B 2/86

(54) **VERFAHREN ZUR HERSTELLUNG VON FERTIGBAUTEILEN FÜR GEBÄUDE**
METHOD FOR PRODUCING PREFABRICATED COMPONENTS FOR BUILDINGS
PROCÉDÉ DE FABRICATION DE COMPOSANTS PRÉFABRIQUÉS POUR BÂTIMENTS

(30) Priorität: 04.08.2016 AT 507132016
(43) Veröffentlichungstag der Anmeldung: 12.06.2019
(73) Patentinhaber: REPRECT Holding GmbH, 3650 Pöggstall (AT)
(72) Erfinder: REDLBERGER, Florian, 3650 Pöggstall (AT); REDLBERGER, Alfred, 3650 Pöggstall (AT)
(74) Vertreter: Speringer, Markus
(86) Internationale Anmeldenummer: PCT/EP2017/069766
(87) Internationale Veröffentlichungsnummer: WO 2018/024874

(56) Entgegenhaltungen:
- EP-A1- 2 123 837
- FR-A1- 2 697 858

## Beschreibung

### Technisches Gebiet

Die Erfindung betrifft ein Verfahren zur Herstellung von Fertigbauteilen für Gebäude umfassend die folgenden grundsätzlichen Schritte:
- ) Einfüllen eines aushärtbaren Gießmaterials in eine Schalung zur Ausbildung eines im Wesentlichen plattenförmigen Grundelements und
- ) Verbinden des Grundelements mit Leichtbauteileinheiten, wie beispielsweise Wärmedämmplatten, entweder durch Einlegen der Leichtbauteileinheiten in das noch nicht vollständig ausgehärtete Gießmaterial oder durch Verbindungselemente, die Grundelement und Leichtbauteileinheiten miteinander verbinden, wobei alle Leichtbauteileinheiten ohne Fugen dicht aneinandergereiht und gegebenenfalls zugeschnitten werden, um in Summe eine im Wesentlichen plattenförmige Leichtbauschichte zu ergeben.

### Stand der Technik

Derzeit ist es üblich, Fertigteil-Bauwerke aus massiven Baustoffen, getrennt von der Wärmedämmschichte anzufertigen und auf der Baustelle durch manuelles Positionieren und Einrichten zu einem Bauwerk zusammenzufügen. Anschließend wird die Wärmedämmschichte außenseitig auf die Bauteile mittels Kleber und/oder mechanischer Verbindung aufgebracht. Die Arbeiten werden ausschließlich manuell und von Fachpersonal durchgeführt. Das ist sehr zeit- und personalaufwändig und somit kostenintensiv.

Um die Kosten zu reduzieren, wurden immer wieder Versuche unternommen, die Wärmedämmschichte bereits im Werk aufzubringen und die massiven Bauteile gemeinsam mit dieser Wärmedämmung auf der Baustelle zu einem Bauwerk zusammenzufügen. Die Versuche waren aber bisher nicht erfolgreich, da durch die im Rahmen der Produktion und der Montage entstehenden und vorhandenen Toleranzen keine dichten Fugen und keine ebenen Außenflächen in der Wärmedämmschichte hergestellt werden konnten.

Das Hauptproblem liegt darin, dass bei der Fertigung des Fertigbauteils, welches zumeist aus Beton in einer Schalung im Werk gegossen wird, Toleranzen von +/- 0,5 - 0,8 cm in den Abmessungen bzw. in der Dicke des Fertigteils auftreten. Im Werk aufgebrachte Wärmedämmungen weisen ebenfalls Toleranzen in dieser Größenordnung auf. Beim Errichten des Gebäudes, wo die einzelnen Fertigbauteile zusammengefügt werden, lassen sich diese Toleranzen kaum egalisieren. An der Außenseite, wo die Wärmedämmschichte angebracht ist, muss jedoch eine dichte Fuge ohne jegliche Toleranz vorhanden sein. Etwaige auftretende Fugen müssten ausgeschäumt/ausgefüllt werden, damit keine Kältebrücken entstehen. Dies ist in der Praxis jedoch kaum möglich, da das Ausschäumen nie über die gesamte Dicke der vorhandenen Wärmedämmung erfolgt, wodurch eine durchgehende Wärmedämmung nicht mehr gewährleistet ist. Auch die Abweichungen in der Dicke zwischen den einzelnen Fertigteilen müssten erst an der Baustelle durch ein Abschleifen der Wärmedämmschicht erfolgen, wodurch erneut ein erhöhter Arbeitsaufwand gegeben ist. Außerdem kann auf diese Weise nicht sichergestellt werden, dass die Wärmedämmschichte an den bearbeiteten Stellen weiterhin normgerecht die notwendige Mindestdicke aufweist. Aufgrund dieser Probleme und dem damit verbundenen Arbeitsaufwand bei gleichzeitig schlechterem Endergebnis wird es bisher unterlassen, die Wärmedämmschichte bereits ab Werk zu installieren, sondern die Wärmedämmplatten, werden erst auf der Baustelle dicht an dicht auf der Außenseite der bereits errichteten Fertigbauteile aufgebracht.

Das Dokument EP 2 123 837 A1 zeigt ein Verfahren zur Herstellung eines Fertigteils für Gebäude gemäß dem Oberbegriff des Anspruchs 1.

### Darstellung der Erfindung

Es ist somit Aufgabe der vorliegenden Erfindung, ein Verfahren zur Herstellung von Fertigbauteilen zu schaffen, welches bereits eine entsprechende Wärmedämmschichte ab Werk vorsieht, wobei die Fertigbauteile bei einem späteren Zusammenbau an der Baustelle ohne Nachbearbeitung durch Fachpersonal zusammengefügt werden können. Die Toleranzen im Bereich der Massivbauteile sollen dabei auf das notwendige Maß reduziert sein und gleichzeitig sollen die Fugen in der Wärmedämmschichte an den Schnittstellen zwischen benachbarten Fertigbauteilen dicht sein, und die Wärmedämmschichte an der Außenseite des Gebäudes eine ebene Oberfläche aufweisen. Die Herstellungskosten der Fertigbauteile sollen dabei gering gehalten werden.

Diese Aufgabe wird durch das erfindungsgemäße Verfahren dadurch gelöst, dass die geschaffene Wärmedämm- bzw. Leichtbauschichte an allen Seitenkanten um zumindest einen Bearbeitungsabschnitt größer ausgebildet ist als das Grundelement und dieses daher überragt, und dass folgende weiteren Schritte durchgeführt werden:
- ) Werkseitiges Vermessen des fertig ausgehärteten Fertigbauteils gegenüber einer werkseitig vorhandenen Referenz zur Feststellung der herstellungsbedingten Abweichungen der Messwerte von durch die werkseitige Referenz vorgegebenen Toleranzbereich für den späteren Aufbau am Aufstellungsort und
- ) Werkseitiges maßgenaues Bearbeiten der randseitigen Bearbeitungsabschnitte sowie der dem Grundelement abgewandten Seitenfläche der Leichtbauschichte durch Entfernen von Material der Leichtbauschichte im Ausmaß der im vorigen Schritt festgestellten Abweichungen vom Toleranzbereich. Das erfindungsgemäße Verfahren beruht darauf, die Leichtbauschichte, welche die Wärmedämmung bildet, werksmäßig mit dem massiven Grundelement zu verbinden, die Leichtbauschichte aber, nachdem das Grundelement ausgehärtet ist, allseitig maßgenau zu bearbeiten. Dabei wird die Leichtbauschichte um einen Bearbeitungsabschnitt größer als das Grundelement ausgeführt, sodass nur die Leichtbauschichte bearbeitet werden muss. Aufgrund der heute üblichen Wärmedämmstärken ist es dann auch möglich, die bearbeiteten Stirnflächen der Leichtbauschichten der Fertigbauteile als Aufstell- und Passflächen für eine aufgrund der Bearbeitungsgenauigkeit ganz präzise Montage zu verwenden. Um eventuell die Belastung der Leichtbauschichten durch das Gewicht des massiven Grundelements beim Aufstellen gering zu halten, können die Fertigbauteile gegebenenfalls im Zuge der Montage im Bereich des Grundelements unterfüttert werden. Erfindungsgemäß ist die Leichtbauschichte um zumindest einen dem Fugen- und Toleranzbereich entsprechenden Bearbeitungsabschnitt größer als das Grundelement ausgebildet, sodass bei der Bearbeitung immer die Leichtbauschichte die äußerste Abmessung des Fertigbauteils darstellt. Die Bearbeitung der Fertigbauteildicke erfolgt ausgehend von der massiven Innenseite des Grundelements. Mit diesen Maßnahmen ist sichergestellt, dass sowohl die Außenabmessungen als auch die Gesamtbauteildicke präzise ausgeführt werden kann. Das Dämmmaterial, welches die Leichtbauschichte bildet, lässt sich sehr leicht und mit hoher Geschwindigkeit kostengünstig bearbeiten.

Dabei ist es ein weiteres Merkmal der vorliegenden Erfindung, dass anschließend an den letzten Schritt des maßgenauen Bearbeitens der Leichtbauschichte an der vom Grundelement abgewandten Seitenfläche weitere Strukturierungen, wie Ziernuten, Gesimse oder dergleichen, in der Leichtbauschichte vorgesehen werden. Die Fassadengestaltung kann somit auch bereits ab Werk an der Leichtbauschichte vorgesehen werden, wobei etwaige 3D-Strukturen, wie Gesimse, Ziernuten oder andere Ausgestaltungen in das leicht zu bearbeitende Leichtbaumaterial eingearbeitet, beispielsweise eingefräst, werden können.

Ein zusätzliches Merkmal der vorliegenden Erfindung besteht darin, dass die Leichtbauteileinheiten an der im montierten Zustand dem Grundelement zugewandten Seitenflächen vor dem Zusammenfügen mit einer oberflächenvergrößernden Strukturierung, beispielsweise in Form von Erhöhungen und/oder Vertiefungen, versehen werden. Insbesondere bei einer Ausführungsform, in welcher die Leichtbauteileinheiten direkt in das noch nicht ausgehärtete Grundelement eingelegt werden, schafft eine Strukturierung beispielsweise in Form von Rippen bzw. Nuten eine bessere Haftung am Grundelement.

Es ist ein weiteres Merkmal des erfindungsgemäßen Verfahrens, dass in der Schalung für die aushärtbare Gießmasse zusätzliche Schalungselemente eingelegt werden, welche die späteren Ausnehmungen für beispielsweise Türen oder Fenster im Grundelement ausfüllen, und dass die Leichtbauschichte die Ränder der so geschaffenen Ausnehmungen in Richtung der Ausnehmungen hin ebenfalls um zumindest einen Bearbeitungsabschnitt überragt. Es können folglich bereits bei der Herstellung des Fertigbauteils Aussparungen für Fenster, Türen oder sonstige Öffnungen präzise und exakt zu den endgültigen Außenabmessungen hin bearbeitet werden, sodass auch der Einbau von Fenstern, Türen, Fensterbrettern, Rolllädenkästen, etc. ohne Justier- und Nacharbeit präzise erfolgen kann. Vorzugsweise werden beim Einbau an der Baustelle die bearbeiteten Flächen in den Ausnehmungen zur Positionierung von Einbauten (wie Fenster, Türen, Rollladensysteme, etc.) in unbelastetem Zustand verwendet, und ausgehend von dieser Lage eine Befestigung der zu montierenden Elemente am Grundelement der Fertigbauteile vorgenommen.

Gemäß einer möglichen Ausführungsform der Erfindung ist es ferner ein Merkmal des erfindungsgemäßen Verfahrens, dass die Leichtbauschichte zuerst mit den Verbindungselementen verbunden wird und anschließend die freien Enden der Verbindungselemente in das noch nicht vollständig ausgehärtete Grundelement eingedrückt werden, sodass zwischen Grundelement und Leichtbauschichte ein Spalt verbleibt, welcher später beim Errichten eines Gebäudes an einer Baustelle beispielsweise mit Ortbeton ausfüllbar ist. Auf diese Weise kann ein besonders leichtes Fertigbauteil geschaffen werden, welches beim Errichten des Gebäudes auf der Baustelle einerseits nahtlos und präzise ohne Nachbearbeitung zusammengefügt werden kann und andererseits als verlorene Schalung dient, wenn der entstandene Spalt mit Ortbeton ausgegossen wird.

Es ist ferner ein weiteres Merkmal der vorliegenden Erfindung, dass mit dem Grundelement weitere Einbauteile verbunden werden, welche über Passabschnitte verfügen, welche ebenfalls nach dem vollständigen Aushärten und Vermessen des Fertigbauteils bearbeitbar sind, um einen Toleranzausgleich gegenüber einer werkseitig vorhandenen Referenz herzustellen, und welche bei einem späteren Errichten eines Gebäudes an einer Baustelle als zusätzliche Justier- und Verbindungsstellen zwischen den Fertigbauteilen dienen. Derartige Einbauteile mit Passabschnitten sind beispielsweise in der EP 2601358 A1 beschrieben. Das Grundelement des Fertigbauteils kann dabei als Einzelwand oder auch als Doppelwand ausgebildet werden, zusätzlich zu den präzise passgenau bearbeiteten Bearbeitungsabschnitten der Leichtbauschichte werden in dieser Ausführung auch die Passabschnitte der Einbauteile, welche beispielsweise aus Kunststoff gefertigt sind nach der Fertigstellung des Fertigbauteils bearbeitet und etwaige Herstellungstoleranzen werden ab Werk gegenüber einer Referenz abgeglichen. Die Fertigbauteile können dann auf der Baustelle über die Passabschnitte als Justier- und Verbindungspunkte besonders schnell zusammengesetzt werden. Bei einer Ausgestaltung des Grundelements als Doppelwand, wird der Zwischenraum anschließend mittels Ortbeton ausgegossen.

Schließlich ist es ein weiteres Merkmal der vorliegenden Erfindung, dass die bearbeiteten Stirnseiten der Leichtbauschichte abschließend mit Erhebungen oder Vertiefungen versehen werden, welche mit entsprechenden Erhebungen oder Vertiefungen benachbarter Fertigbauteile in Eingriff bringbar sind, wobei beispielsweise konusförmige oder längsgerichtete Erhebungen und Vertiefungen zur Ausbildung von Verzahnungen oder Nut-Feder-Verbindungen zwischen den Fertigbauteilen vorgesehen werden. Durch die Ausbildung von Nut- und Feder-Verbindungen oder anderwärtiger Verzahnungen zwischen den Fertigbauteilen kann die lagegenaue Positionierung der Einzelelemente untereinander im Zuge der Montage unterstützt und sichergestellt werden.

### Kurze Beschreibung der Zeichnungen

Die Erfindung wird nun näher anhand der beiliegenden Figuren beschrieben, wobei
Fig. 1 eine schematische Schnittansicht durch eine mögliche Ausführungsform eines mittels des erfindungsgemäßen Verfahrens hergestellten Fertigbauteils zeigt,
Fig. 2 eine schematische Schnittansicht durch eine alternative Ausführungsform eines mittels des erfindungsgemäßen Verfahrens hergestellten Fertigbauteils zeigt und
Fig. 3 eine schematische Schnittansicht durch eine weitere mögliche Ausführungsform eines mittels des erfindungsgemäßen Verfahrens hergestellten Fertigbauteils zeigt.

### Weg(e) zur Ausführung der Erfindung

In Fig. 1 ist eine mögliche Ausführungsform eines nach dem erfindungsgemäßen Verfahren hergestellten Fertigbauteils 1 schematisch dargestellt. Die Größenverhältnisse entsprechen dabei nicht den realen Verhältnissen, sondern wurden für ein besseres Verständnis vergrößert dargestellt. Für das Fertigbauteil 1 wird gemäß dem erfindungsgemäßen Verfahren zuerst ein Grundelement 2 hergestellt, welches beispielsweise aus Beton in einer Schalung gegossen wird. In der Schalung befinden sich auch weitere Schalungselemente, welche eingesetzt werden, um die späteren Ausnehmungen 7 für beispielsweise Türen oder Fenster auszubilden. Nachdem das Grundelement 2 gegossen wurde und bevor es vollständig ausgehärtet ist, werden Leichtbauteileinheiten, beispielsweise Wärmedämmplatten in das noch weiche Grundelement 2 eingelegt und mit diesem durch das vollständige Aushärten des Grundelements 2 verbunden. Die Verbindung zwischen der entsprechenden Seitenfläche der Leichtbauteileinheiten und dem Grundelement kann verbessert werden, wenn die Leichtbauteileinheiten an der betreffenden Seitenfläche mit einer Strukturierung, beispielsweise in Form von Rippen und Nuten, versehen wird. Auch können unterschiedliche Arten von Verbindungselementen 3 zum Einsatz kommen, welche in das Grundelement eingedrückt werden und die Leichtbauteileinheiten teilweise oder ganz durchragen. Im linken Teil der Fig. 1 sind Verbindungselemente 3 dargestellt, welche die Leichtbauteileinheiten ganz durchragen, während auf der rechten Seite der Fig. 1 Verbindungselemente 3 dargestellt sind, welche im Inneren der Leichtbauteileinheiten enden. Die Leichtbauteileinheiten, werden dabei dicht an dicht verlegt, wobei je nach Ausgestaltung des Grundelements 2 die Leichtbauteileinheiten auch entsprechend zugeschnitten werden. Insgesamt ergeben die nunmehr dicht verlegten Leichtbauteileinheiten eine Leichtbauschichte 4, welche das gesamte Grundelement 2 bedeckt und alle Ränder des Grundelements 2 um zumindest einen Bearbeitungsabschnitt 5 überragt. Die Bearbeitungsabschnitte 5 werden sowohl an allen Stirnseiten 12, an der vom Grundelement 2 abgewandten Seitenfläche 6 und an den Seitenrändern 8 der Ausnehmungen 7 an der Leichtbauschichte 4 vorgesehen.

Nach dem vollständigen Aushärten des Fertigbauteils 1 wird dieses gegenüber einem werkseitig vorhandenen Referenzwert vermessen und die Abweichungen des Fertigbauteils von einem gewünschten Toleranzbereich bestimmt. Herstellungsbedingt kommt es im Allgemeinen zu Abweichungen von 0,5 - 0,8 cm gegenüber dem vorgegeben Maß. An der Baustelle sollen jedoch im Bereich der Leichtbauschichte 4 gar keine Fugen verbleiben, sodass rund um das gesamte Gebäude eine durchgehende Wärmedämmschicht ausgebildet ist. Auch soll die nach außen weisende Seitenfläche 6 der Leichtbauschichte 4 über die gesamte Fläche eben ohne Stufen an den Nahtstellen verlaufen. Aus diesem Grund wird in einem nächsten Verfahrensschritt die Leichtbauschichte 4 des jeweiligen Fertigbauteils 1 aufgrund der zuvor vermessenen Abweichungen genau bearbeitet, wobei je nach Abweichung entsprechend Material von der Leichtbauschichte 4 an den Bearbeitungsabschnitten 5 abgetragen wird. Dadurch können jede Stirnseite, die Dicke des Fertigbauteils 1 und die Ausnehmungen 7 für Türen oder Fenster soweit maßgenau bearbeitet werden, dass die Fertigbauteile 1 auf der Baustelle ohne weitere Nachbearbeitung zusammengefügt werden können.

Anschließend an die maßgenaue Bearbeitung können die Fertigteile an der nach außen weisenden Seitenfläche 6 auch mit Strukturierungen 15, wie Ziernuten oder Gesimsen oder dergleichen versehen werden. Dies ermöglicht es auch komplizierte Außenfassaden bereits ab Werk durch die leicht zu bearbeitende Leichtbauschichte 4 weitgehend fertigzustellen, wonach bei der Endmontage auf der Baustelle nur mehr eine dünne Schicht Außenputz aufgebracht werden muss.

Bei den heute üblichen Dicken der Wärmedämmungen können zum Zwecke des Aufbaus des Gebäudes auf der Baustelle, die Fertigbauteile 1 auf der Leichtbauschichte 4 errichtet werden, wobei die massiven Grundelemente 2 je nach Notwendigkeit unterfüttert werden. Der Aufbau erfolgt somit im einfachsten Fall vollständig über die Stirnseiten 12 der Leichtbauschichte 4, welche zum einfacheren Justieren auf der Baustelle auch mit entsprechenden Nut-Feder Strukturen oder Erhebungen 13 und Vertiefungen 14 für eine Verzahnung versehen sein können. Anschließend an das passgenaue Errichten der Fertigbauteile können die massiven Grundelemente 2 miteinander verbunden und abgedichtet werden und das Gebäude ist sehr rasch und ohne großen Personalaufwand errichtet.

In Fig. 2 ist eine weitere mögliche Ausführungsform dargestellt, bei der die Leichtbauschichte 4 über eine weitere Form von Verbindungselementen 3 mit dem Grundelement 2 verbunden ist. Dabei verbleibt ein Spalt 9 zwischen dem Grundelement 2 und der Leichtbauschichte 4. Das Errichten auf der Baustelle erfolgt, wie oben beschrieben über die Stirnseiten 12 der Leichtbauschichte 4. Anschließend werden die massiven Grundelemente 2 entsprechend abgedichtet und der Spalt 9 wird mit Ortbeton ausgefüllt. Das Fertigbauteil 1 dient in diesem Beispiel folglich als verlorene Schalung. Etwaige Ausnehmungen 7 für Fenster oder Türen, müssen vor dem Zuführen des Ortbetons selbstverständlich durch entsprechende Schalungselemente abgedichtet werden.

In Fig. 3 ist eine weitere Ausführungsform dargestellt, bei welcher das Grundelement 2 als Doppelwand ausgebildet ist. Mit dem Grundelement 2 sind neben der Leichtbauschichte 4 auch Einbauteile 10 verbunden, welche im gezeigten Beispiel als Abstandshalter zwischen den beiden Doppelwandplatten dienen. An den Einbauteilen 10 befinden sich bearbeitbare Passabschnitte 11, beispielsweise aus Kunststoff, welche nach einer Bearbeitung unter Verwendung der gleichen Referenz wie für die Bearbeitung der Leichtbauschichte, als Justier- und Verbindungspunkte bei der Errichtung des Gebäudes dienen. Das Fertigbauteil 1 wird hier ebenfalls gegenüber der Referenz für die gewünschten Toleranzen im Werk bereits vermessen und die Bearbeitungsabschnitte 5 der Leichtbauschichte 4 entsprechend bearbeitet. In der Fig. 3 ist durch die strichlierten Linien die Sollposition der Einbauteile 10 und Passabschnitte 11 dargestellt. Der Passabschnitt 11 wurde im gezeigten Beispiel derart bearbeitet, dass für die zukünftige Verbindung mit einem benachbarten Fertigbauteil 1 die Abweichung des Einbauteils 10 von der Sollposition ausgeglichen wird. Abweichungen des gesamten Grundelements 2 und der Leichtbauschichte 4 von der gewünschten endgültigen Position, beispielsweise betreffend die Gesamtbauteildicke oder die Fugenbreite werden durch Bearbeiten der Bearbeitungsabschnitte 5 an der Leichtbauschichte 4 ausgeglichen.

Ein deutlicher Vorteil des erfindungsgemäßen Verfahrens besteht darin, dass alle notwendigen Bearbeitungen unter kontrollierten Werkstattbedingungen und weitgehend automatisierbar durchführbar sind, was die Herstellungskosten senkt. Beim Errichten des Gebäudes entfallen dann zeitaufwändige Arbeiten sowie die Notwendigkeit, entsprechende Fachkräfte beim Aufbau einzusetzen, wodurch die Kosten weiter gesenkt werden.

## Patentansprüche

1. Verfahren zur Herstellung eines Fertigbauteils (1) für Gebäude umfassend die folgenden Schritte:
- ) Einfüllen eines aushärtbaren Gießmaterials in eine Schalung zur Ausbildung eines im Wesentlichen plattenförmigen Grundelements (2),
- ) Verbinden des Grundelements (2) mit mehreren Leichtbauteileinheiten, wie beispielsweise Wärmedämmplatten, entweder durch Einlegen der Leichtbauteileinheiten in das noch nicht vollständig ausgehärtete Gießmaterial oder durch Verbindungselemente (3), die Grundelement (2) und Leichtbauteileinheiten miteinander verbinden,
wobei das Verfahren **gekennzeichnet ist durch** folgende Schritte:
- ) fugenfreies Aneinanderreihen der Leichtbauteileinheiten, wodurch eine plattenförmige Leichtbauschichte (4) geschaffen wird, welche an allen Seitenkanten das Grundelement (2) um zumindest einen Bearbeitungsabschnitt (5) überragt,
- ) werkseitiges Vermessen des fertig ausgehärteten Fertigbauteils (1) umfassend das Grundelement (2) und die Leichtbauschichte (4) gegenüber einer werkseitig vorhandenen Referenz zur Feststellung der herstellungsbedingten Abweichungen der Messwerte von einem durch die werkseitige Referenz vorgegebenen Toleranzbereich für den späteren Aufbau am Aufstellungsort und
- ) werkseitiges maßgenaues Bearbeiten der randseitigen Bearbeitungsabschnitte (5) sowie der dem Grundelement (2) abgewandten Seitenfläche (6) der Leichtbauschichte (4) durch Entfernen von Material der Leichtbauschichte (4) im Ausmaß der im vorigen Schritt festgestellten Abweichungen vom Toleranzbereich.

2. Verfahren nach Anspruch 1, **dadurch gekennzeichnet, dass** die Leichtbauteileinheiten vor dem Schritt des Zusammenfügens zur plattenförmigen Leichtbauschichte (4) entsprechend zugeschnitten werden.

3. Verfahren nach Anspruch 1 oder 2, **dadurch gekennzeichnet, dass** anschließend an den letzten Schritt des maßgenauen Bearbeitens der plattenförmigen Leichtbauschichte (4) an der vom Grundelement (2) abgewandten Seitenfläche (6) werkseitig weitere Strukturierungen (15), wie Ziernuten, Gesimse oder dergleichen, in der plattenförmigen Leichtbauschichte (4) vorgesehen werden.

4. Verfahren nach einem der Ansprüche 1 bis 3, **dadurch gekennzeichnet, dass** die Leichtbauteileinheiten an der im montierten Zustand dem Grundelement (2) zugewandten Seitenflächen vor dem Zusammenfügen mit einer oberflächenvergrößernden Strukturierung, beispielsweise in Form von Erhöhungen und/oder Vertiefungen, versehen werden.

5. Verfahren nach einem der Ansprüche 1 bis 4, **dadurch gekennzeichnet, dass** in der Schalung für die aushärtbare Gießmasse zusätzliche Schalungselemente eingelegt werden, welche die späteren Ausnehmungen (7) für beispielsweise Türen oder Fenster im Grundelement (2) ausfüllen, und dass die plattenförmige Leichtbauschichte (4) die Ränder (8) der so geschaffenen Ausnehmungen (7) in Richtung der Ausnehmungen (7) hin ebenfalls um zumindest einen Bearbeitungsabschnitt (5) überragt.

6. Verfahren nach einem der Ansprüche 1 bis 5, **dadurch gekennzeichnet, dass** die plattenförmige Leichtbauschichte (4) zuerst mit den Verbindungselementen (3) verbunden wird und anschließend die freien Enden der Verbindungselemente (3) in das noch nicht vollständig ausgehärtete Grundelement (2) eingedrückt werden, sodass zwischen Grundelement (2) und plattenförmiger Leichtbauschichte (4) ein Spalt (9) verbleibt, welcher später beim Errichten eines Gebäudes an einer Baustelle beispielsweise mit Ortbeton ausfüllbar ist.

7. Verfahren nach einem der Ansprüche 1 bis 6, **dadurch gekennzeichnet, dass** mit dem Grundelement (2) weitere Einbauteile (10) verbunden werden, welche über Passabschnitte (11) verfügen, welche ebenfalls nach dem vollständigen Aushärten und werkseitigen Vermessen des Fertigbauteils (1) bearbeitbar sind, um einen Toleranzausgleich gegenüber einer vorgegebenen Referenz herzustellen, und welche bei einem späteren Errichten eines Gebäudes an einer Baustelle als zusätzliche Justier- und Verbindungsstellen zwischen den Fertigbauteilen (1) dienen.

8. Verfahren nach einem der Ansprüche 1 bis 6, **dadurch gekennzeichnet, dass** die bearbeiteten Stirnseiten (12) der plattenförmigen Leichtbauschichte (4) abschließend mit Erhebungen (13) oder Vertiefungen (14) versehen werden, welche mit entsprechenden Erhebungen (13) oder Vertiefungen (14) benachbarter Fertigbauteile (1) in Eingriff bringbar sind, wobei beispielsweise konusförmige oder längsgerichtete Erhebungen (13) und Vertiefungen (14) zur Ausbildung von Verzahnungen oder Nut-Feder-Verbindungen zwischen den Fertigbauteilen (1) vorgesehen werden.

## Claims

1. A method of producing a prefabricated component (1) for buildings comprising the following steps:
- ) filling a curable casting material into a formwork for forming a substantially plate-shaped base element (2),
- ) connecting the base element (2) to a plurality of lightweight component units such as thermal insulation panels, either by inserting the lightweight component units into the casting material not yet completely cured or by means of connecting elements (3) which connect the base element (2) and lightweight component units to one another,
wherein the method is **characterised by** the following steps:
- ) seamlessly lining up of the lightweight component units, whereby a plate-shaped lightweight construction layer (4) is created which projects beyond the base element (2) at all lateral edges by at least one machining section (5),
- ) measuring at the factory of the finished cured prefabricated component (1) comprising the base element (2) and the lightweight construction layer (4) with respect to a reference provided at the factory for determining the production-related deviations of the measured values from a tolerance range predetermined by the factory reference for the subsequent assembly at the construction site, and
- ) dimensionally accurate machining at the factory of the machining sections (5) at the edge as well as the side surface (6) of the lightweight construction layer (4) facing away from the base element (2) by removing material of the lightweight construction layer (4) to the extent of the deviations from the tolerance range determined in the previous step.

2. The method according to claim 1, **characterised in that** the lightweight component units are cut to size accordingly before the step of joining together the plate-shaped lightweight construction layer (4).

3. The method according to claim 1 or 2, **characterised in that** subsequent to the last step of the dimensionally accurate machining of the plate-shaped lightweight construction layer (4), on the side surface (6) facing away from the base element (2) further structuring (15) such as decorative grooves, cornices or the like is provided at the factory in the plate-shaped lightweight construction layer (4).

4. The method according to any of claims 1 to 3, **characterised in that** the lightweight component units are provided on the side surfaces facing the base element (2) in the assembled state, before they are joined together, with a surface-enlarging structuring, for example in the form of elevations and/or depressions.

5. The method according to any of claims 1 to 4, **characterised in that** in the formwork for the curable casting compound additional formwork elements are inserted, which fill the later recesses (7) for, for example, doors or windows in the base element (2), and **in that** the plate-shaped lightweight construction layer (4) projects beyond the edges (8) of the recesses (7) thus created in the direction of the recesses (7) by at least one machining section (5), too.

6. The method according to any of claims 1 to 5, **characterised in that** the plate-shaped lightweight construction layer (4) is first connected to the connecting elements (3), and then the free ends of the connecting elements (3) are pushed into the base element (2) not yet cured completely, such that between the base element (2) and the plate-shaped lightweight construction layer (4) a gap (9) remains, which can be filled later during constructing a building at a construction site, for example with in-situ concrete.

7. The method according to any of the claims 1 to 6, **characterised in that** further installation parts (10) are connected to the base element (2), which parts have fitting sections (11) which can also be machined after the complete curing and measuring at the factory of the prefabricated component (1) in order to make a tolerance compensation with respect to a predetermined reference, and which serve during a later construction of a building at a construction site as additional adjustment and connection points between the prefabricated components (1).

8. The method according to any of the claims 1 to 6, **characterised in that** the machined end faces (12) of the plate-shaped lightweight construction layer (4) are finally provided with elevations (13) or depressions (14) which are engageable with corresponding elevations (13) or depressions (14) of adjacent prefabricated components (1) wherein, for example, conical or longitudinally directed elevations (13) and depressions (14) are provided for forming interlocking or tongue-and-groove connections between the prefabricated components (1).

## Revendications

1. Procédé de fabrication d'un composant préfabriqué (1) destiné à des bâtiments, comprenant les étapes suivantes :
- ) introduire un matériau durcissable, qui est apte à être coulé, dans un coffrage pour ainsi former un élément de base (2) ayant sensiblement la forme d'une plaque
- ) associer l'élément de base (2) à plusieurs unités de composants légers telles que, par exemple, les plaques d'isolation thermique, soit en intégrant les unités de composants légers dans le matériau apte à être coulé, avant que le durcissement de celui-ci ne soit achevé soit au moyen d'éléments de liaison (3) qui relient l'élément de base (2) et les unités de composants légers,
ledit procédé étant **caractérisé par** les étapes suivantes :
- ) aligner les unités de composants légers de manière à ce qu'elles se jouxtent sans joints, pour ainsi créer une couche légère (4) sous forme de plaque laquelle dépasse l'ensemble des bords latéraux de l'élément de base (2) par au moins une zone d'usinage (5),
- ) prendre, en amont de la commercialisation, les mesures du composant préfabriqué (1) complètement durci lequel comprend l'élément de base (2) et la couche légère (4), par rapport à une référence fournie par le fabricant, pour ainsi constater d'éventuels écarts des valeurs de mesure, apparus pendant la fabrication, en se référant à une plage de valeurs tolérées, définie par le fabricant pour le montage ultérieur sur le site d'installation, et
- ) usiner, en amont de la commercialisation, les zones d'usinage (5) marginales ainsi que la face latérale (6) de la couche légère (4) se trouvant à l'opposé de l'élément de base (2) de manière à ce qu'elles soient conformes aux consignes de dimension, en enlevant de la matière de la couche légère (4) selon les écarts par rapport à la plage de valeurs tolérées tels qu'ils ont été constatés à l'étape précédente.

2. Procédé selon la revendication 1, **caractérisé en ce que** les unités de composés légers sont découpées en amont de manière à convenir pour l'étape consistant à les joindre pour obtenir la couche léger (4) sous forme de plaque.

3. Procédé selon les revendications 1 ou 2, **caractérisé en ce que**, suite à la dernière étape consistant à usiner la couche légère (4) ayant la forme d'une plaque de manière à ce qu'elle soit conforme aux consignes de dimension, la couche légère (4) ayant la forme d'une plaque est dotée, en amont de la commercialisation, sur sa face latérale (6) se trouvant à l'opposé de l'élément de base (2), de structures (15) supplémentaires telles que les rainures décoratives, les moulures ou d'autres éléments apparentés.

4. Procédé selon l'une des revendications 1 à 3, **caractérisé en ce qu'**avant de joindre les unités de composants légers, celles-ci sont dotées, sur leurs faces latérales se trouvant face à l'élément de base (2) une fois le montage terminé, d'une structure augmentent sur surface, réalisée par exemple sous forme de parties surélevées et/ou de cavités.

5. Procédé selon l'une des revendications 1 à 4, **caractérisé en ce que** l'on dispose, au sein du coffrage destiné à la masse durcissable apte à être coulée, des éléments de coffrage supplémentaires qui tiennent la place de futurs évidements (7) destinés, par exemple, à des portes ou fenêtres équipant l'élément de base (2) et que la couche légère (4) sous forme de plaque dépasse également les bords (8) des évidements (7) ainsi créés, en direction des évidements (7), par au moins une zone d'usinage (5).

6. Procédé selon l'une des revendications 1 à 5, **caractérisé en ce que** la couche légère (4) sous forme de plaque est d'abord reliée aux éléments de liaison (3) pour ensuite enfoncer les extrémités libres des éléments de liaison (3) dans l'élément de base (2) avant que le durcissement de celui-ci ne soit achevé, faisant que sorte qu'entre l'élément de base (2) et la couche légère (4) sous forme de plaque, il demeure un interstice (9) qui pourra plus tard être rempli, lors de la construction d'un bâtiment sur un chantier, par exemple avec du béton coulé sur place.

7. Procédé selon l'une des revendications 1 à 6, **caractérisé en ce que** d'autres éléments à incorporer (10) sont reliés à l'élément de base (2) et sont équipés de zones adaptables (11) lesquelles peuvent également être usinées après que le composant préfabriqué (1) a complètement durci et ses mesures ont été prises en amont de la commercialisation, pour ainsi respecter les plages de valeurs tolérées par rapport à une référence donnée, et lesquelles servent, lors de l'érection d'un bâtiment sur un chantier, d'endroits supplémentaires d'ajustement et de liaison entre les composants préfabriqués (1) .

8. Procédé selon l'une des revendications 1 à 6, **caractérisé en ce que** pour terminer, les faces frontales usinées (12) de la couche légère (4) sous forme de plaque sont pourvues de parties surélevées (13) ou de cavités (14) lesquelles peuvent venir en prise avec des parties surélevées (13) ou des cavités (14) correspondantes de composants préfabriqués (1) juxtaposés et lesquelles se présentent, par exemple, sous la forme de parties surélevées (13) et de cavités (14) coniques ou orientées longitudinalement, pour ainsi former des assemblages à dents ou des liaisons de type rainure et languette entre les composants préfabriqués (1).
